# EUROPÄISCHE PATENTSCHRIFT

(11) **EP 0 744 143 B1**
(45) Veröffentlichungstag und Bekanntmachung des Hinweises auf die Patenterteilung: **03.01.2001**
(21) Anmeldenummer: 96107670.0
(22) Anmeldetag: 15.05.1996
(51) Int. Cl.: A47C 1/03

(54) **Armlehne für Sessel oder Stühle**
Armrest for armchairs or chairs
Accoudoir pour fauteuils ou chaises

(30) Priorität: 20.05.1995 DE 29508429 U
(43) Veröffentlichungstag der Anmeldung: 27.11.1996
(73) Patentinhaber: GRAHL GmbH, D-31595 Steyerberg/Voigtei (DE)
(72) Erfinder: Grahl, Christian, 31595 Steyerberg (DE)
(74) Vertreter: Sroka, Peter-Christian, Dipl.-Ing.

(56) Entgegenhaltungen:
- EP-A- 0 317 835
- CA-A- 2 084 794
- DE-A- 2 507 848
- GB-A- 2 045 070
- US-A- 4 576 351
- US-A- 4 961 610

## Beschreibung

Die Erfindung betrifft eine Armlehne für Sessel oder Stühle, enthaltend einen länglichen Basiskörper und eine an der Oberseite des Basiskörpers angebrachte Armstütze, die im wesentlichen die gleiche Länge wie der Basiskörper aufweist und relativ zum Basiskörper um eine Vertikalachse seitlich verschwenkbar ist, die im Bereich des hinteren Endes des Basiskörpers angebracht ist.

Bei einer derartigen, in der US-A-4 576 351 beschriebenen Armlehne wird die Vertikalachse durch eine Schraube gebildet, die durch den Basiskörper in die Unterseite der Armstütze eingeschraubt ist. Zum Verschwenken der Armstütze muß diese Schraube gelöst und anschließend zur Arretierung der Armlehne wieder in die Armstütze eingeschraubt werden. Dieses Lösen und Wiederanziehen der Schraube setzt den Bedienungskomfort beim Verstellen der Armstütze herab, was häufig dazu führt, daß auf eine körpergerechte Einstellung der Armstütze verzichtet wird.

Aus der DE-A-2 507 848 ist eine Armstütze bekannt, die auf einer Horizontalachse schwenkbar gelagert ist, die mittels einer Lasche seitlich fest mit einer Sitzrückenlehne verbunden ist. Die Armstütze ist um die Horizontalachse zwischen einer abgeklappten Lage und einer hochgeschwenkten Lage verschwenkbar. Der Schwenkbereich der Armstütze wird begrenzt durch eine fest mit der Horizontalachse verbundene Anschlagplatte, die mit zwei Führungsschlitzen versehen ist, in die zwei seitlich an der Armstütze angebrachte Anschlagbolzen ragen. Zur Arretierung der Armstütze in der hochgeschwenkten Lage einerseits und gegebenenfalls auch in der abgeklappten Lage andererseits dienen an den freien Enden der beiden Anschlagbolzen angebrachte Bunde, die in den Endstellungen der Armstütze unter Einwirkung einer Feder in zugeordnete, als Bohrungen ausgebildete Aussparungen der Anschlagplatte einrasten. Die Bohrungen sind jeweils im Bereich der Endpunkte der beiden Führungsschlitze angeordnet. Das Lösen der Arretierung erfolgt manuell durch Druck auf die Armstütze im Bereich einer einclipsbaren Abdeckplatte, wodurch die Feder zusammengedrückt wird und damit die freien Enden der beiden Anschlagbolzen mit ihrem Bund in gleicher Richtung aus den Bohrungen der Anschlagplatte herausbewegt werden.

Der Erfindung liegt die Aufgabe zugrunde, eine Armlehne derart zu gestalten, daß sie für unterschiedliche Sitz- und Arbeitspositionen und auch unterschiedliche Körpergrößen bzw. Körperformen eines Benutzers eine optimierte Abstützung der Arme des Benutzers gewährleistet.

Zur Lösung dieser Aufgabe ist die erfindungsgemäße Armlehne dadurch gekennzeichnet, daß die Armstütze zur Begrenzung ihrer Schwenkbewegung an ihrer Unterseite im Bereich ihres vorderen Endes mit einer kreisbogenförmigen Aussparung versehen ist, deren Kreismittelpunkt durch die Vertikalachse definiert ist und in die ein über die Oberseite des Basiskörpers ragender Führungsstift eingreift, und daß ein Rastelement vorgesehen ist, das innerhalb des Schwenkweges der Armstütze in jeweils eine von mehreren Rastelement-Aufnahmen einzurasten vermag, die an der Unterseite der Armstütze entlang eines Kreisbogens, dessen Kreismittelpunkt durch die Vertikalachse definiert ist, in Form von Einbuchtungen angebracht sind

Auf diese Weise kann die Armstütze ohne Betätigung eines zusätzlichen Stell- und Arretierorgans in die gewünschte Schwenkstellung verschwenkt werden, wobei die Arretierung in der eingestellten Schwenkstellung durch Einrasten des Rastelementes in die jeweils ausgewählte Rastelement-Aufnahme gewährleistet wird.

Weitere Merkmale und Vorteile der Erfindung ergeben sich aus den Unteransprüchen. Figur 1 zeigt in schematischer Darstellung, teilweise als Vertikalschnitt, eine Seitenansicht der erfindungsgemäßen Armlehne;

Figur 2 zeigt eine Unteransicht der eigentlichen verschwenkbaren Armstütze.

Die in Figur 1 dargestellte, seitlich an einem Stuhl oder einem Sessel anbringbare Armlehne 1 besteht aus einem im wesentlichen starren, in horizontaler Richtung länglichen Basiskörper 2, an dessen Oberseite eine im wesentlichen die gleiche Länge wie der Basiskörper 2 aufweisende Armstütze 3 angebracht ist. Diese Armstütze 3 besteht im wesentlichen aus einem starren Körper 3.1, auf den eine Polster 3.2 aufgezogen ist.

Die Armstütze 3 ist relativ zum Basiskörper 2 um eine im Bereich des hinteren Endes des Basiskörpers bzw. der Armstütze angebrachte Vertikalachse 4 in horizontaler Richtung verschwenkbar. Die Armstütze 3 ist an ihrer Unterseite im Bereich ihres vorderen Endes mit einer kreisbogenförmigen Aussparung 5 versehen, deren Kreismittelpunkt durch die Vertikalachse 4 definiert ist. In diese Aussparung 5 ragt ein über die Oberseite des Basiskörpers 2 ragender Führungsstift 6 derart, daß durch die Länge der kreisbogenförmigen Aussparung 5 die äußeren und inneren Schwenklagen der Armstütze 3 begrenzt werden.

Um vorgegebene definierte Schwenkstellungen der Armlehne 3 relativ zum Basiskörper 2 zu gewährleisten, ist gemäß weiterer Erfindung ein vorzugsweise federbelastetes Rastelement, insbesondere in Form einer Kugel 7 vorgesehen, das innerhalb des Schwenkweges der Armstütze 3 in jeweils in eine von mehrere Rastelement-Aufnahmen 8 einzurasten vermag. Diese Rastelement-Aufnahmen sind vorzugsweise an der Unterseite der Armstütze entlang eines Kreisbogens, dessen Kreismittelpunkt durch die Vertikalachse definiert ist, in Form von Einbuchtungen angebracht. An der Oberseite des Basiskörpers 2 ist eine Bohrung 9 zur Aufnahme eines Federelementes 10 angeordnet, wodurch die Kugel 7 gegen die Unterseite und bei entsprechenden Schwenkstellungen der Armstütze 3 jeweils in eine der Einbuchtungen 8 gedrückt wird.

Die Armstütze 3 ist ausgehend von einer Mittellage nach beiden Seiten vorzugsweise um einen Winkel von jeweils 4° bis 8°, vorzugsweise 6,5°, verschwenkbar.

Im Bereich der Schwenkachse 4 und des Führungsstiftes 6 sind im einzelnen nicht dargestellte Sicherungselemente vorgesehen, um ein unbeabsichtigtes Abheben der Armstütze 3 von dem Basiskörper 1 zu verhindern.

## Patentansprüche

1. Armlehne für Sessel oder Stühle, enthaltend einen länglichen Basiskörper (2) und eine an der Oberseite des Basiskörper angebrachte Armstütze (3), die relativ zum Basiskörper (2) um eine Vertikalachse (4) seitlich verschwenkbar ist, die im Bereich des hinteren Endes des Basiskörpers angebracht ist, dadurch gekennzeichnet, daß die zur Begrenzung der Schwenkbewegung der Armstütze (3) eine kreisbogenförmige Aussparung vorgesehen ist, deren Kreismittelpunkt durch die Vertikalachse (4) definiert ist und in die ein Führungsstift (6) ragt, und daß ein Rastelement (7) vorgesehen ist, das innerhalb des Schwenkweges der Armstütze (3) in jeweils eine von mehreren Rastelement-Aufnahmen (8) einzurasten vermag, die entlang eines Kreisbogens, dessen Kreismittelpunkt durch die Vertikalachse (4) definiert ist, in Form von Einbuchtungen (8) angebracht sind.

2. Armlehne nach Anspruch 1, dadurch gekennzeichnet, daß die kreisbogenförmige Aussparung an der Unterseite der Armstütze (3) angeordnet ist und der Führungsstift (6) über die Oberseite des Basiskörpers (2) ragt.

3. Armlehne nach Anspruch 1, dadurch gekennzeichnet, daß an der Oberseite des Basiskörpers (2) eine Bohrung zur Aufnahme eines Federelementes (10) angebracht ist, das das Rastelement (7) gegen die Unterseite der Armstütze drückt.

4. Armlehne nach Anspruch 3, dadurch gekennzeichnet, daß die Rastelement-Aufnahmen (8) an der Unterseite der Armstütze (3) angebracht sind.

5. Armlehne nach Anspruch 1, dadurch gekennzeichnet, daß das Rastelement kugelförmig ist.

6. Armlehne nach Anspruch 1, dadurch gekennzeichnet, daß die Armstütze (3) ausgehend von einer Mittellage nach beiden Seiten um einen Winkel von jeweils 4° bis 8° verschwenkbar ist.

7. Armlehne nach Anspruch 3, dadurch gekennzeichnet, daß die Armstütze (3) nach beiden Seiten um einen Winkel von 6,5° verschwenkbar ist.

## Claims

1. An arm rest for easy chairs or upright chairs, containing an elongated base body (2) and an arm support (3) which is disposed on the upper side of the base body and is laterally pivotal in relation to the base body (2) about a vertical axis (4) which is disposed in the region of the rear end of the base body, characterised in that for the purpose of limiting the pivotal movement of the arm support (3) there is provided an arcuate cut-out whereof the centre point of the circle is defined by the vertical axis (4) and into which there projects a guide pin (6), and in that there is provided a latching element (7) which, within the path of pivoting of the arm support (3), is able to latch into any one of a plurality of latching element receivers (8) which are disposed in the form of depressions (8) along an arc whereof the centre point of the circle is defined by the vertical axis (4).

2. An arm rest according to Claim 1, characterised in that the arcuate cut-out is arranged on the underside of the arm support (3) and the guide pin (6) projects above the upper side of the base body (2).

3. An arm rest according to Claim 1, characterised in that on the upper side of the base body (2) there is disposed a bore for receiving a spring element (10) which presses the latching element (7) against the underside of the arm support.

4. An arm rest according to Claim 3, characterised in that the latching element receivers (8) are disposed on the underside of the arm support (3).

5. An arm rest according to Claim 1, characterised in that the latching element is spherical.

6. An arm rest according to Claim 1, characterised in that the arm support (3) is pivotal from a central position to both sides by an angle of 4° to 8° in each case.

7. An arm rest according to Claim 3, characterised in that the arm support (3) is pivotal to both sides by an angle of 6.5°.

## Revendications

1. Accoudoir pour fauteuil ou chaise, comprenant un corps de base (2) de forme allongée et un appui de bras (3) monté sur la face supérieure du corps de base, et qu'on peut faire pivoter latéralement par rapport au corps de base (2) autour d'un axe vertical (4) qui est placé dans la région de l'extrémité arrière du corps de base, caractérisé en ce qu'il est prévu un évidement en forme d'arc de cercle destiné à limiter le mouvement de pivotement de l'appui de bras (3), dont le centre du cercle est défini par l'axe vertical (4) et dans lequel fait saillie un doigt de guidage (6), et en ce qu'il est prévu un élément d'arrêt (7) qui peut s'enclencher, dans les limites de la course de pivotement de l'appui de bras (3), dans chacun de plusieurs logements (8) de l'élément d'arrêt qui sont ménagés, sous la forme d'empreintes (8) le long d'un arc de cercle dont le centre du cercle est défini par l'axe (4).

2. Accoudoir selon la revendication 1, caractérisé en ce que l'évidement en forme d'arc de cercle est disposé sur la face inférieure de l'appui de bras (3) et que le doigt de guidage (6) fait saillie au-dessus de la face supérieure du corps de base (2).

3. Accoudoir selon la revendication 1, caractérisé en ce qu'un perçage est ménagé sur la face supérieure du corps de base (2) pour recevoir un élément élastique (10) qui presse l'élément d'arrêt (7) contre la face inférieure de l'appui de bras.

4. Accoudoir selon la revendication 3, caractérisé en ce que les logements (8) de l'élément d'arrêt sont prévus sur la face inférieure de l'appui de bras (3).

5. Accoudoir selon la revendication 1, caractérisé en ce que l'élément d'arrêt est sphérique.

6. Accoudoir selon la revendication 1, caractérisé en ce qu'on peut faire pivoter l'appui de bras (3) vers les deux côtés, d'un angle de 4° à 8° dans chaque cas, à partir d'une position centrale.

7. Accoudoir selon la revendication 3, caractérisé en ce qu'on peut faire pivoter l'appui de bras (3) vers les deux côtés, d'un angle de 6,5°.
